# FASCICULE DE BREVET EUROPEEN

(11) **EP 0 297 971 B1**
(45) Date de publication et mention de la délivrance du brevet: **13.11.1991**
(21) Numéro de dépôt: 88401647.8
(22) Date de dépôt: 28.06.1988
(51) Int. Cl.: B61B 12/00, B61D 19/02, E05F 17/00

(54) **Mécanisme d'ouverture et de fermeture de portes, avec possibilité d'entrebâillement, notamment pour cabines de transports par câbles**
Vorrichtung zum Öffnen und Schliessen von Türen mit der Möglichkeit einer Zwischenöffnung, insbesondere für Drahtseilbahnkabinen
Opening and closing mechanism for doors offering the provision of a chink, especially for cable cars

(30) Priorité: 30.06.1987 FR 8709222
(43) Date de publication de la demande: 04.01.1989
(73) Titulaire: POMAGALSKI S.A., 38600 Fontaine (FR); SIGMA PLASTIQUE, F-38115 Veyrins (FR)
(72) Inventeur: Tauzin, Francis, F-38115 Veyrins (FR)
(74) Mandataire: Hud, Robert

(56) Documents cités:
- EP-A- 0 198 760
- FR-A- 2 467 124
- FR-A- 2 504 078

## Description

La présente invention concerne la commande d'ouverture et de fermeture des portes de véhicules, tels que des cabines de transports par câbles, et elle est plus particulièrement relative à un mécanisme d'ouverture et de fermeture de portes qui assure un verrouillage en position de fermeture tout en tolérant un certain entrebâillement.

Les installations de transport de passagers par câbles, en particulier les installations de remontées mécaniques, évoluent dans le sens d'une augmentation des débits de passagers. Cela conduit au chargement des véhicules en marche et entraîne de ce fait des conditions tout à fait particulières en ce qui concerne la sécurité de fermeture et d'ouverture des portes de ces véhicules. Ainsi, il arrive qu'au cours de la fermeture des portes de la cabine, après chargement, un objet quelconque se trouve coincé ce qui empêche le verrouillage des portes avec le risque que celles-ci s'ouvrent ensuite de façon inopinée sous l'action d'une force parasite quelconque.

On connaît du document FR-A-2467124 un mécanisme d'ouverture et de fermeture de porte avec possibilité d'entrebâillement de celle-ci en position de fermeture comprenant entre un organe tournant de commande et un organe mobile d'actionnement de la porte, une bielle de liaison à ressort attachée en un point excentré sur ledit organe tournant de commande et permettant d'obtenir le verrouillage de ladite porte.

Vues les caractéristiques de raideur de la plupart des ressorts, l'effort de coincement de la porte varie avec son entrebâillement.

La présente invention a pour objet essentiel de proposer un mécanisme d'ouverture et fermeture de portes, qui assure le verrouillage de celles-ci en position de fermeture tout en autorisant un entrebâillement des portes en position de fermeture sous l'effet par exemple du coincement d'un objet quelconque, avec effort constant et contrôlé du coincement, sans compromettre le verrouillage. Avantageusement, le mécanisme selon l'invention est complété par un dispositif de crabotage de sécurité qui détermine le seuil de sécurité admissible en ce qui concerne l'entrebâillement des portes.

Selon l'invention le mécanisme d'ouverture et fermeture de portes comprend, associée à chaque porte, une bielle de liaison dont une extrémité est fixée en un point excentré d'un organe tournant de commande entraîné en rotation par un levier de commande d'ouverture et de fermeture et dont l'autre extrémité est fixée en un point excentré d'un organe mobile d'entraînement agissant sur la porte par l'intermédiaire de biellettes pivotantes, le verrouillage de la porte en position d'ouverture comme en position de fermeture étant assuré par un arc-boutement de la bielle de liaison de part et d'autre d'une position médiane d'équilibre. La bielle de liaison comprend un ressort pneumatique qui procure un effort constant sur les extrémités de la bielle fixées aux organes de commande et d'entraînement, quelle que soit la position linéaire de ces extrémités. Ainsi, en cas de coincement d'un objet quelconque entre les vantaux de porte lors de leur manoeuvre de fermeture, le verrouillage de ces vantaux n'est pas empêché et l'effort de coincement appliqué à la porte reste constant, quel que soit l'entrebâillement de celle-ci.

Avantageusement, un système de crabotage est associé au mécanisme de fermeture et d'ouverture des portes pour assurer une sécurité en position de fermeture verrouillée des portes, et déterminer l'entrebâillement toléré des portes. Le déverrouillage des portes, puis leur ouverture, n'étant possibles qu'après dégagement du système de crabotage par actionnement d'une commande appropriée.

Pour bien faire comprendre le dispositif selon l'invention on en décrira ci-après à, titre d'exemple sans caractère limitatif, une forme d'exécution préférée en référence au dessin schématique annexé dans lequel:
la figure 1 est une vue schématique légèrement en perspective, montrant le dispositif selon l'invention appliqué à l'ouverture et à la fermeture d'une porte à deux vantaux, la porte étant représentée en position verrouillée de fermeture;
la figure 2 est une vue analogue à la figure 1 mais montrant les vantaux de porte qui, bien que verrouillés en position de fermeture et crabotés, sont entrebâillés en raison du coincement entre eux d'un objet; et
la figure 3 est une vue analogue aux figures 1 et 2 mais montrant les vantaux de porte, en position verrouillée de fermeture, qui présentent un entrebâillement trop important pour permettre un crabotage de sécurité.

En référence au dessin on a représenté en 1, 1′ les deux vantaux de porte d'une cabine qui, dans la position complète de fermeture représentée à la figure 1, sont pratiquement jointifs. Chaque vantail 1 est relié, par un couple de biellettes parallèles 2, 3, à un arbre vertical 4 monté pour tourner dans des paliers 5 du châssis de la cabine. Une biellette coudée 6 de guidage, articulée à une extrémité en 7 au vantail 1, est montée pivotante à son autre extrémité autour d'un axe 8.

L'arbre 4 est solidaire, à sa partie supérieure, d'un pignon denté 9 qui engrène avec un pignon de manoeuvre 10 monté en rotation libre autour d'un axe 11 du châssis de la cabine. Le pignon de manoeuvre 10 est relié par un ressort pneumatique 12 à un pignon de commande 13 solidaire d'un levier de commande 14. Le ressort pneumatique 12 comprend un cylindre 15, dont le fond est solidaire d'une tige 16 articulée en un point excentré 17 du pignon 10, à l'intérieur duquel peut se déplacer un piston dont la tige 18 est articulée en un point 19 excentré du pignon de commande 13. Le pignon 13 engrène avec un pignon 13′ qui, par une chaîne cinématique 12′, 11′, 9′, 4′, 3′, 2′ identique à la chaîne cinématique 12, 11, 9, 4, 3, 2, commande le mouvement du vantail 1′.

A la partie supérieure du châssis de la cabine est articulé, autour d'un axe 20, un levier pivotant 21 qui est solidaire d'une barrette mobile de crabotage 22. Cette barrette 22 présente à sa partie centrale une encoche 23 destinée, dans une position abaissée de la barrette, à venir coiffer avec un certain jeu les biellettes coudées 6, 6′ dans la position fermée des vantaux 1, 1′ de la porte de cabine.

Le fonctionnement du dispositif est alors le suivant. Les vantaux 1, 1′ de la cabine étant initialement dans leur position ouverte, et le levier 21 dans une position relevée dégageant la barrette 22, l'actionnement du levier 14 dans le sens de la flèche A de la figure 1 provoque la rotation du pignon 13 dont il est solidaire et, par l'intermédiaire du ressort pneumatique 12, la rotation dans le même sens du pignon 10. Ce dernier entraîne en rotation l'arbre 4 pour amener le vantail 1 en position de fermeture. Simultanément le pignon 13 entraîne en rotation le pignon 13′ pour provoquer de façon symétrique la fermeture du vantail 1′ (position de la figure 1). Le verrouillage de chacun des deux vantaux est assuré automatiquement par l'organe de liaison correspondant constitué par le ressort pneumatique 12, 12′, lorsque le point d'attache 19, 19′ au pignon 13, 13′, ayant passé le point d'équilibre désigné en 24, 24′ sur l'axe X, X′, présente un arc-boutement irréversible sous l'action d'une force F appliquée au vantail 1, 1′ dans le sens de son ouverture. Le levier 21 est rabaissé pour coiffer les biellettes 6, 6′ par l'encoche 23 de la barrette de crabotage 22, en agissant comme un dispositif de sécurité pour empêcher la rotation de ces biellettes dans le sens de l'ouverture des vantaux.

Si, comme on l'a représenté à la figure 2, un objet schématisé en 25 se trouve coincé entre les vantaux 1, 1′ lors de l'opération de fermeture de ceux-ci, on voit que les pignons 13, 13′ atteignent cependant leur position de verrouillage de la porte. Il se produit alors une contraction des ressorts pneumatiques 12, 12′, lesquels procurent un effort constant f sur leurs points d'attache 17, 17′, 19, 19′ quelle que soit la position linéaire de ces points d'attache. Il s'ensuit que l'effort de coincement g des vantaux sur l'objet 25 est constant quel que soit l'entrebâillement de ces vantaux, et que l'objet 25 peut donc être retiré sans compromettre la fermeture totale des vantaux de porte 1, 1′ correctement verrouillés. Comme on le voit à la figure 2, la taille de l'objet 25 coincé provoque un entrebâillement des vantaux 1, 1′ qui correspond à un écartement des biellettes 6, 6′ n'excédant pas la largeur e de l'encoche 23 de la barrette 22 de crabotage. Cet entrebâillement n'interdit donc pas la mise en place de la barrette 22.

Si par contre, comme représenté à la figure 3, la taille de l'objet 25′ coincé entre les vantaux 1, 1′ est telle que l'entrebâillement de ces vantaux correspond à un écartement des biellettes 6, 6′ supérieur à la largeur e de l'encoche 23 de la barrette de crabotage 22, cette barrette ne peut plus venir coiffer les biellettes 6, 6′ pour assurer leur verrouillage et le seuil de sécurité admissible à l'écartement de vantaux de porte est alors franchi.

On comprend donc que c'est la largeur e de l'encoche 23 ménagée dans la barrette de crabotage 22 qui détermine l'entrebâillement admissible des vantaux de porte. On comprend également que, pour l'ouverture des portes, il est d'abord nécessaire de soulever la barrette de crabotage 22 au moyen du levier 21, avant d'actionner le levier de commande 14.

Au dessin on a représenté respectivement en 26 et 27 des butées portées par le châssis de la cabine et limitant les courses d'ouverture et de fermeture du pignon 13.

On notera encore que le dispositif selon l'invention est totalement symétrique par rapport à l'axe vertical Y-Y′ des figures 1 à 3. Cela permet donc le fonctionnement aussi bien d'une porte à vantail unique que d'une porte à deux vantaux. Dans ce dernier cas, les deux vantaux peuvent-être jointifs ou bien coopérer avec un élément intercalaire.

On comprendra que la description ci-dessus a été donnée à simple titre d'exemple, sans caractère limitatif, et que des adjonctions ou des modifications constructives pourraient y être apportées sans sortir du cadre de l'invention définie par les revendications qui suivent. Ainsi, sans sortir du cadre de l'invention, les pignons 10, 10′ pourraient être remplacés par des crémaillères ou encore les pignons 13, 13′ pourraient être remplacés par un arbre vertical pivotant centré sur l'axe y-y′.

## Revendications

1. Mécanisme d'ouverture et de fermeture de porte avec possibilité d'entrebâillement de celle-ci en position de fermeture comprenant, entre un organe tournant de commande (13, 13′) et un organe mobile d'actionnement (10, 10′) de la porte (1, 1′), une bielle de liaison à ressort (12, 12′) attachée en un point excentré (19, 19′) sur ledit organe tournant de commande (13, 13′) et permettant d'obtenir le verrouillage de ladite porte, caractérisé en ce que le ressort de ladite bielle (12, 12′) est un ressort pneumatique qui permet, en cas de coincement d'un objet (25, 25′) lors de la fermeture de la porte (1, 1′) d'assurer le verrouillage de ladite porte tout en appliquant à celle-ci un effort de coincement constant quel que soit son entrebâillement.

2. Mécanisme selon la revendication 1, caractérisé en ce qu'il comprend un organe de crabotage (22) conçu, en position fermée de la porte (1, 1′), pour venir craboter avec jeu un organe mobile (6, 6′) lié à celle-ci, ledit jeu correspondant au seuil d'entrebâillement admissible de la porte (1, 1′).

3. Mécanisme selon la revendication 2, caractérisé en ce que ledit organe de crabotage est constitué par une barrette (22) comportant une encoche (23) destinée à venir coiffer une biellette pivotante (6, 6′) liée à la porte (1, 1′).

4. Mécanisme selon la revendication 3, caractérisé en ce que la longueur (2) de ladite encoche (23) de la barrette de crabotage (22) est déterminée en fonction du seuil d'entrebâillement admissible pour la porte (1, 1′).

5. Mécanisme selon la revendication 3 ou la revendication 4, caractérisé en ce que ladite barrette de crabotage (22) est solidaire d'un levier de commande pivotant (21).

6. Mécanisme selon l'une quelconque des revendications précédentes, caractérisé en ce que le verrouillage de la porte (1, 1′) en position de fermeture est obtenu par arc-boutement de ladite bielle de liaison après franchissement d'un point mort.

## Patentansprüche

1. Türöffnungs- und Schließvorrichtung mit der Möglichkeit einer Öffnung der Tür in Schließstellung, die zwischen einem Bedienungs-Drehorgan (13, 13′) zum Betätigen und einem beweglichen Betätigungsorgan (10, 10′) der Tür (1, 1′) ein Verbindungsglied mit Feder (12, 12′) umfaßt, das an einer außermittigen Stelle (19, 19′) des Bedienungs-Drehorgans (13, 13′) angebracht ist und den Erhalt der Verriegelung der Tür ermöglicht, dadurch gekennzeichnet, daß die Feder des Glieds (12, 12′) eine Luftfeder ist, die beim Einklemmen eines Gegenstands (25, 25′) während des Schließens der Tür (1, 1′) deren Verriegeln ermöglicht, indem sie dieser unabhängig vom Öffnungsgrad eine konstante Klemmkraft mitteilt.

2. Vorrichtung nach Anspruch 1, dadurch gekennzeichnet, daß sie ein Klauenkupplungsorgan (22) umfaßt, das bei geschlossener Stellung der Tür (1, 1′) formschlüssig mit Spiel ein damit verbundenes bewegliches Organ (6, 6′) erfaßt, wobei das Spiel der zulässigen Öffnungsschwelle der Tür entspricht.

3. Vorrichtung nach Anspruch 2, dadurch gekennzeichnet, daß das Klauenkupplungsorgan aus einem Steg (22) mit einer Auskerbung (23) besteht, die dazu bestimmt ist, einen mit der Tür (1, 1′) verbundenen Schwenkarm (6, 6′) abzudecken.

4. Vorrichtung nach Anspruch 3, dadurch gekennzeichnet, daß die Länge (2) der Einkerbung (23) des Kupplungsstegs (22) in Abhängigkeit von der für die Tür (1, 1′) zulässigen Öffnungsschwelle bestimmt wird.

5. Vorrichtung nach Anspruch 3 oder Anspruch 4, dadurch gekennzeichnet, daß der Kupplungssteg (22) mit einem drehbaren Betätigunghebel (21) eine feste Einheit bildet.

6. Vorrichtung nach einem der vorhergehenden Ansprüche, dadurch gekennzeichnet, daß die Verriegelung der Tür (1, 1′) in Schließstellung durch Absteifen des genannten Verbindungsglieds nach Überfahren eines Totpunktes erzielt wird.

## Claims

1. Mechanism for opening and closing a door with a facility for maintaining the door in an ajar position when it is in the closed position comprising, between a rotating operating element (13, 13′) and a movable element (10, 10′) for actuating the door (1, 1′), a connecting rod with a spring (12, 12′) attached at an eccentric point (19, 19′) to the said rotating operating element (13, 13′) and enabling the said door to be locked, characterised in that the spring (12, 12′) of the said connecting rod is a pneumatic spring which enables the door (1, 1′) to be locked if an object (25, 25′) becomes wedged when the said door is closed, by applying thereto a constant wedging force irrespective of the ajar position.

2. Mechanism according to claim 1, characterised in that it comprises a positive locking means (22) which, when the door (1, 1′) is in the closed position, is designed to engage positively, with clearance, with a movable element (6, 6′) connected to the door, the said clearance corresponding to the permissible threshold of the ajar position of the door (1, 1′).

3. Mechanism according to claim 2, characterised in that the said positive locking element consists of a small bar (22) comprising a notch (23) intended to fit over a pivoting connecting rod (6, 6′) connected to the door (1, 1′).

4. Mechanism according to claim 3, characterised in that the length (2) of the said notch (23) of the small positive locking bar (22) is determined as a function of the permissible threshold of the ajar position of the door (1, 1′).

5. Mechanism according to claim 3 or claim 4, characterised in that the said small positive locking bar (22) is integral with a pivoting operating lever (21).

6. Mechanism according to any one of the preceding claims, characterised in that the door (1, 1′) is locked in the closed position by a staying of the said connecting rod after clearance of a dead centre position.
